# FASCICULE DE BREVET EUROPEEN

(11) **EP 0 407 290 B1**
(45) Date de publication et mention de la délivrance du brevet: **07.10.1992**
(21) Numéro de dépôt: 90401917.1
(22) Date de dépôt: 03.07.1990
(51) Int. Cl.: E04B 1/70

(54) **Siphon atmosphérique pour assécher un mur**
Luft-Siphon zum Trockenlegen von Wänden
Air siphon for wall draining

(30) Priorité: 07.07.1989 FR 8909212
(43) Date de publication de la demande: 09.01.1991
(73) Titulaire: SARL ENGINEERING FUMISTERIE INDUSTRIELLE ET ANTIPOLLUTION SOCIETE FRANCAISE DE CHEMISAGE "E.F.I.A.P.", F-91200 Athis-Mons (FR)
(72) Inventeur: Ernoult, Bernard, F-92190 Meudon (FR)
(74) Mandataire: Hasenrader, Hubert

(56) Documents cités:
- CH-A- 344 547
- FR-A- 1 317 198
- FR-A- 2 142 767
- US-A- 1 727 546

## Description

La présente invention concerne le domaine de l'assèchement de murs ou planchers humides.

Il concerne plus particulièrement un siphon atmosphérique destiné à l'assèchement de murs, selon le procédé Knapen, et du type comportant un corps poreux cylindrique en terre cuite dans lequel est ménagé un canal principal longitudinal débouchant sur les faces d'extrémité dudit corps poreux.

L'eau en provenance d'un sol monte dans les murs en raison de l'attraction capillaire exercée sur ses molécules par les vides interstitiels des matériaux.

Il est connu que l'on peut capter cette humidité par évaporation naturelle, en pratiquant des percements espacés et obliques dans les soubassements des murs et en y plaçant des siphons atmosphériques excessivement poreux, ayant une grande capacité d'absorption, scellés dans les percements par un mortier maigre et dont le canal principal débouche par une face d'extrémité sur une face du mur, de préférence la face externe. Les percements sont effectués dans les soubassements du mur selon une direction dirigée vers l'intérieur du mur et légèrement inclinée vers le haut.

Les siphons ont une longueur suffisante pour remplir le percement ou sont disposés bout à bout dans le percement. Le siphon atmosphérique fonctionne suivant le principe de l'échange de deux gaz de densité différente. Chaque siphon attire l'humidité du mur dans un certain rayon et celle-ci imprègne la paroi poreuse du siphon. L'air sec de l'extérieur pénètre dans le canal principal du siphon par la face d'extrémité du siphon située du côté choisi du mur, soit externe soit interne, se charge d'humidité dans le canal principal, se refroidit et, devenant plus dense, se dépose dans la partie inférieure du canal principal. Du fait de l'inclinaison du canal, l'air chargé d'humidité s'écoule par gravité vers l'extérieur par la face d'extrémité du siphon en faisant place à une nouvelle quantité d'air sec. La disposition oblique des siphons permet ainsi une circulation naturelle de l'air dans le canal principal.

De tels siphons atmosphériques monobranches donnent de bons résultats. Ils présentent toutefois l'inconvénient de mettre l'air extérieur de remplacement qui remonte dans le canal principal en contact direct avec l'air humide qui s'écoule vers l'extérieur, provoquant ainsi des mélanges d'air extérieur et d'air humide. De plus ce type de siphon monobranche ne peut être utilisé dans l'assèchement de sols ou planchers humides, ou drainages.

Les figures 1 et 2 de CH-A-344 547 représentent un dispositif tel que défini dans le préambule de la revendication 1. Selon ce document, une cloison séparatrice pleine est disposée longitudinalement à l'intérieur du corps poreux cylindrique de manière à séparer le volume interne du corps poreux en deux espaces : un conduit secondaire situé au-dessus de la cloison séparatrice et un canal principal situé sous ladite cloison. Cette cloison s'étend pratiquement jusqu'au fond du corps poreux qui, comme on le voit sur la figure 1 de ce document, est de forme concave hémisphérique. L'inconvénient de ce siphon à deux branches est qu'il est difficile de monter la cloison à l'intérieur de l'alésage du corps poreux cylindrique de manière qu'elle reste accrochée à la voûte supérieure de cet alésage.

L'invention entend remédier à cet inconvénient et propose pour ce faire les dispositions définies dans la partie caractérisante de la revendication 1.

Grâce à cette disposition, le corps poreux et la paroi rapportée sont en contact intime avec le mortier prévu pour les retenir dans le logement incliné préalablement percé dans le mur. Le corps poreux utilisé peut évidemment être ouvert à ses deux extrémités, son extrémité interne étant ensuite bouchée par le mortier, sans risque d'obturation de l'ouverture de communication prévue dans la paroi supérieure dudit corps poreux.

Le siphon est disposé dans le mur de telle manière que le deuxième orifice se trouve à l'intérieur du mur, le premier orifice débouchant sur la face externe du mur qui est munie d'une grille d'aération.

Grâce à cette disposition, l'air extérieur peut pénétrer dans le canal principal comme dans l'art antérieur, mais il peut aussi remplacer l'air humide, qui s'écoule du canal principal vers l'extérieur, en pénétrant directement dans le fond du canal principal grâce à ce conduit secondaire. Au fur et à mesure que l'air extérieur se charge d'humidité dans le canal principal, il descend par gravité.

Ce siphon atmosphérique à double branche permet également d'assécher des sols ou planchers humides. Il suffit de prévoir un siphon de ce type dans le plancher, le canal principal et le conduit secondaire débouchant de façon appropriée à l'air libre. La circulation de l'air peut se faire de façon naturelle par gravité ou être activée par une aspiration ou un refoulement.

De façon à augmenter les capacités d'absorption du siphon, le corps poreux présente avantageusement sur sa face cylindrique externe une pluralité de cannelures.

De façon avantageuse, deux cannelures adjacentes sont séparées par une protubérance formée sur le corps poreux et comportant des stries longitudinales.

Avantageusement, la paroi rapportée en forme de gouttière renversée est fixée sur deux protubérances adjacentes et recouvre une cannelure longidutinale.

Avantageusement, la paroi rapportée est réalisée en terre cuite et est fixée par collage sur le corps poreux.

Avantageusement le corps poreux a une section transversale de forme octogonale et présente une face inférieure plane et sept cannelures.

De façon à régler le débit du siphon, celui-ci comporte en plus des moyens permettant de régler la section du deuxième orifice.

D'autres caractéristiques et avantages apparaîtront à la lecture d'un mode de réalisation préférée de l'invention fait à titre d'exemple non limitatif et en référence au dessin annexé dans lequel :
La figure 1 est une vue en perspective d'un siphon atmosphérique selon l'invention,
La figure 2 est une coupe transversale du même siphon atmosphérique,
La figure 3 est une coupe longitudinale d'un siphon disposé dans le soubassement d'un mur, et
La figure 4 est une coupe longitudinale d'un siphon utilisé pour assécher un sol ou plancher.

Le siphon atmosphérique 1 représenté sur le dessin comporte un corps poreux cylindrique 2 réalisé en terre cuite dans lequel est ménagé un canal principal 3 longitudinal qui débouche sur les faces d'extrémités 4 et 5 du corps poreux 2.

Le corps poreux 2 présente une section de forme sensiblement octogonale et possède une face inférieure 6 sensiblement plane et sept faces concaves constituées chacune par une cannelure longitudinale 7. Une protubérance longitudinale 8 comportant des stries 9 est formée sur la face cylindrique externe du corps poreux 2 entre deux cannelures voisines 7a et 7b. Le canal principal 3 a une section sensiblement circulaire et il présente dans sa partie supérieure des stries longitudinales 10.

Une paroi rapportée 11 est disposée au-dessus de la cannelure supérieure 7c. Cette paroi rapportée 11 a la forme d'une gouttière renversée et ses deux bords longitudinaux 12a et 12b sont écartés d'une distance égale à la largeur de la cannelure 7c et collés sur les protubérances 8a et 8b adjacents à la cannelure 7c. La paroi rapportée 11 est également réalisée en terre cuite et elle délimite avec la cannelure 7c un conduit secondaire 13 qui débouche dans les plans des faces d'extrémité 3 et 4 du corps poreux 2.

Une ouverture de communication 14 traversant de part en part la paroi supérieure du corps poreux 2 est ménagée dans cette paroi supérieure au voisinage de la face d'extrémité 5 du corps poreux 2. Cette ouverture de communication 14 débouche dans la partie supérieure du canal principal 3 et met en communication le canal principal 3 et le conduit secondaire 13.

Le siphon atmosphérique 1 est destiné à être placé dans un percement oblique effectué dans le soubassement d'un mur 15, la face d'extrémité 4 du siphon 1 étant au voisinage de la paroi externe 16 du mur 15 et étant protégée par une grille 17. L'axe du siphon 2 est dirigé vers l'intérieur du mur 15 et légèrement vers le haut. Le canal principal 3 et le conduit secondaire 13 sont bouchés du côté de la face d'extrémité 5 soit par le matériau constituant le mur 15 soit par le mortier maigre utilisé pour sceller le siphon 1 dans le mur 15.

Le siphon atmosphérique 1 comporte en plus des moyens 17a permettant de régler la section de l'ouverture de communication 14 de manière à modifier à volonté le débit d'air circulant dans le siphon 1. Ces moyens 17a sont constitués de préférence par un disque 18 disposé transversalement dans le fond du canal principal 3 et fixé à une tige amovible 19 disposée dans l'axe du canal principal 3 et dont l'extrémité libre 20 est située au voisinage de la grille 17. Le disque 18 est de grande épaisseur et il comporte, dans sa partie supérieure et du côté de la grille 17, une échancrure située au voisinage de l'ouverture 14. Il est réalisé en terre cuite et est poreux. Son grand volume favorise l'absorption de l'humidité. Une cannelure, non représentée sur le dessin, mettant le fond du canal principal 3 en communication avec sa partie avant, est prévue dans la partie inférieure du disque 18. Le déplacement axial de la tige 19 provoque le déplacement axial du disque 18 qui agit comme un piston obturateur ce qui permet soit de dégager totalement l'ouverture 14, soit de l'obturer partiellement, soit de supprimer la communication entre le canal principal 3 et le conduit secondaire 13, le siphon 1 fonctionnant alors comme un siphon atmosphérique monobranche.

Le siphon 1 est réalisé en terre cuite. Il est poreux et très absorbant. La forme extérieure du corps poreux 2 et la présence des cannelures 7 et des stries externes 9 et internes 10 améliorent les capacités d'absorption du siphon 1. L'air se trouvant dans le canal principal 3 se charge d'humidité, s'alourdit et a tendance à descendre par gravité dans la partie basse du canal principal 3, et à s'échapper par la face d'extrémité 4.

La dépression qui se crée ainsi dans la zone du canal principal située au voisinage de l'ouverture de communication 14, crée un appel d'air de l'extérieur, et de l'air sec est aspiré par le conduit secondaire 13 qui débouche sur la face d'extrémité 4 du siphon 1 par un premier orifice 21 et débouche dans le fond du canal principal 3 par un deuxième orifice qui n'est autre que l'ouverture de communication 14. La section du conduit secondaire 13 est inférieure à la section du canal principal 3, de ce fait la vitesse de l'air dans le conduit secondaire 13 est supérieure à la vitesse de l'air dans le canal principal 3, et l'air frais aspiré dans le conduit secondaire 13 accélère le renouvellement d'air dans le canal principal 3.

La section de l'ouverture de communication 14 est sensiblement égale à la section du conduit secondaire 13 de manière à éviter des pertes de charge excessives.

La figure 4 montre un exemple d'utilisation d'un siphon atmosphérique 1 pour l'assèchement d'un sol ou plancher humide 30 et horizontal. Un siphon 1, ou une pluralité de siphons 1 disposés bout à bout et dont la siphon d'extrémité comporte une ouverture de communication 14, est disposé dans le sol 30, de telle manière que le canal principal 3 et le conduit secondaire communiquent avec l'extérieur par leurs extrémités éloignées de l'ouverture de communication 14. La circulation de l'air dans le siphon 1 est réalisée par une ventilation aspirant l'air humide du canal principal 3 ou insufflant de l'air extérieur dans le conduit secondaire 13.

## Revendications

1. Siphon atmosphérique destiné à l'assèchement des murs et du type constitué d'un corps poreux (2) cylindrique en terre cuite et présentant un canal principal (3) longitudinal débouchant sur les faces d'extrémité (4,5) dudit corps poreux (2) et un conduit secondaire (13), de section inférieure à la section du canal principal (3), situé au-dessus du canal principal (3), débouchant par un premier orifice (21) au voisinage d'une face d'extrémité (4) dudit corps poreux (2) et débouchant par un deuxième orifice (14) dans la partie dudit canal principal (3) située au voisinage de l'autre face d'extrémité (5) dudit corps poreux (2), caractérisé en ce que ledit conduit est délimité par la face supérieure (7c) dudit corps poreux (2) et par une paroi rapportée (11), en forme de gouttière renversée, fixée sur ledit corps poreux (2) et en ce que le deuxième orifice est constitué par une ouverture de communication (14) prévue dans la paroi dudit corps poreux (2).

2. Siphon selon la revendication 1 caractérisé en ce que le corps poreux (2) présente sur sa face cylindrique externe une pluralité de cannelures (7).

3. Siphon selon la revendication 2 caractérisé en ce que deux cannelures adjacentes (7a,7b) sont séparées par une protubérance (8) formée sur le corps poreux (2) et comportant des stries longitudinales (9).

4. Siphon selon la revendication 3 caractérisé en ce que la paroi rapportée (11) en forme de gouttière renversée est fixée sur deux protubérances (8a,8b) adjacentes et recouvre une cannelure longitudinale (7c).

5. Siphon selon l'une quelconque des revendications 1 à 4, caractérisé en ce que la paroi rapportée (11) est réalisée en terre cuite et est fixée par collage sur le corps poreux (2).

6. Siphon selon l'une quelconque des revendications 1 à 5, caractérisé en ce que le corps poreux (2) a une section transversale de forme octogonale et présente une face inférieure (6) plane et sept cannelures (7).

7. Siphon selon l'une quelconque des revendications 1 à 6, caractérisé en ce qu'il comporte en plus des moyens (17a) permettant de régler la section du deuxième orifice (14).

8. Siphon selon la revendication 7 caractérisé en ce que les moyens (17a) permettant de régler la section du deuxième orifice (14) comportent un disque disposé transversalement dans le fond du canal principal (3) et fixé à une tige (19) disposée dans l'axe du canal principal (3).

9. Siphon selon la revendication 8 caractérisé en ce que la tige (19) est amovible.

10. Siphon selon l'une quelconque des revendications 8 et 9 caractérisé en ce que le disque (18) comporte dans sa partie inférieure une cannelure mettant le fond du canal principal (3) en communication avec sa partie avant.

## Patentansprüche

1. Luft-Siphon zum Trockenlegen von Wänden mit einem zylindrischen porösen Körper (2) aus Terrakotta, der einen längs verlaufenden und an den Außenflächen (4, 5) des porösen Körpers (2) mündenden Hauptkanal (3) und einen ein Teil des Hauptkanals (3) bildenden Nebendurchgang (13) bildet, der über dem Hauptkanal (3) angeordnet ist und in eine erste Öffnung (21) mündet, die nahe einer Endfläche (4) des porösen Körpers (2) ausgebildet ist, und in eine zweite Öffnung (14) mündet, die in dem Teil des Hauptkanals (3) gebildet ist, der nahe der anderen Außenfläche (5) des porösen Körpers (2) angeordnet ist,
**dadurch** **gekennzeichnet** , daß
der Durchgang durch die Oberseite (7c) des porösen Körpers (2) und durch eine aufgesetzte Seitenwand (11), die in Form einer umgedrehten Rinne ausgebildet und auf dem porösen Körper (2) befestigt ist, begrenzt ist, und die zweite Öffnung eine in der Seitenwand des porösen Körpers (2) vorgesehene Verbindungsöffnung (14) ist.

2. Siphon nach Anspruch 1,
dadurch gekennzeichnet, daß
der poröse Körper (2) an der zylindrischen Außenfläche mehrere Ausnehmungen (7) aufweist.

3. Siphon nach Anspruch 2,
dadurch gekennzeichnet, daß
zwei benachbarte Ausnehmungen (7a, 7b) durch einen Vorsprung (8), der auf dem porösen Körper (2) gebildet ist und längs verlaufende Rinnen (9) aufweist, getrennt sind.

4. Siphon nach Anspruch 3,
dadurch gekennzeichnet, daß
die in Form einer umgedrehten Rinne ausgebildete aufgesetzte Seitenwand (11) auf zwei benachbarten Vorsprüngen (8a, 8b) befestigt ist und eine längs verlaufende Ausnehmung (7c) überdeckt.

5. Siphon nach Anspruch 1-4,
dadurch gekennzeichnet, daß
die aufgesetzte Seitenwand (11) aus Terrakotta gebildet und durch Kleben auf dem porösen Körper (2) befestigt ist.

6. Siphon nach Anspruch 1-5,
dadurch gekennzeichnet, daß
der poröse Körper (2) einen achteckigen Querschnitt, eine ebene Unterseite (6) und sieben Ausnehmungen (7) aufweist.

7. Siphon nach Anspruch 1-6,
dadurch gekennzeichnet, daß
es darüber hinaus Mittel (17a) enthält, die ein Einstellen des Querschnitts der zweiten Öffnung (14) erlauben.

8. Siphon nach Anspruch 7,
dadurch gekennzeichnet, daß
die Mittel (17) zum Einstellen des Querschnitts der zweiten Öffnung (14) eine quer am Boden des Hauptkanals (3) angeordnete Scheibe enthalten, die an einer mittig im Hauptkanal ( 3) angeordneten Stange (19) befestigt ist.

9. Siphon nach Anspruch 8,
dadurch gekennzeichnet, daß
die Stange (19) abnehmbar ist.

10. Siphon nach Anspruch 8 und 9,
dadurch gekennzeichnet, daß
die Scheibe (18) in ihrem unteren Teil eine Ausnehmung enthält, die den hinteren Teil des Hauptkanals (3) mit dem vorderen Teil verbindet.

## Claims

1. Air siphon adapted to drain walls and of the type consisting of a porous cylindrical body (2) of terracotta and having a longitudinal main channel (3) opening on to the end faces (4, 5) of the said porous body (2) and a secondary duct (13) having a section smaller than the section of the main channel (3) situated above the main channel (2), opening via a first orifice (21) in the vicinity of one end face (4) of the said porous body (2) and opening via a second orifice (14) into the part of the said main channel (3) situated in the vicinity of the other end face (5) of the said porous body (2), characterised in that the said duct is defined by the upper face (7c) of the said porous body (2) and by an added wall (11) in the form of an inverted gutter fixed to the said porous body (2) and that the second orifice is formed by a communication opening (14) provided in the wall of the said porous body (2).

2. Siphon according to claim 1, characterised in that the porous body (2) has a plurality of grooves (7) on its outer cylindrical face.

3. Siphon according to claim 2, characterised in that two adjacent grooves (7a, 7b) are separated by a protuberance (8) formed on the porous body (2) and comprising longitudinal serrations (9).

4. Siphon according to claim 3, characterised in that the added wall (11) in the form of an inverted gutter is fixed to two adjacent protuberances (8a, 8b) and covers a longitudinal groove (7c).

5. Siphon according to any one of claims 1 to 4, characterised in that the added wall (11) is made of terracotta and is fixed by gluing to the porous body (2).

6. Siphon according to any one of claims 1 to 5, characterised in that the porous body (2) has an octagonal section and has a planar lower face (6) and seven grooves (7).

7. Siphon according to any one of claims 1 to 6, characterised in that it also has means (17a) for adjusting the section of the second orifice (14).

8. Siphon according to claim 7, characterised in that the means (17a) for adjusting the section of the second orifice (14) have a disc (18) disposed transversely in the base of the main channel (3) and fixed to a rod (19) disposed along the axis of the main channel (13).

9. Siphon according to claim 8, characterised in that the rod (19) is movable.

10. Siphon according to either of claims 8 and 9, characterised in that the disc (18) has in its lower part a groove establishing communication between the base of the main channel (3) and its front part.
